# EUROPÄISCHE PATENTSCHRIFT

(11) **EP 1 342 882 B1**
(45) Veröffentlichungstag und Bekanntmachung des Hinweises auf die Patenterteilung: **17.05.2006**
(21) Anmeldenummer: 03100886.5
(22) Anmeldetag: 10.12.1998
(51) Int. Cl.: F01D 5/06

(54) **Verfahren zur Herstellung eines geschweissten Rotors einer Strömungsmaschine**
Method for manufacturing a welded rotor of a turbomachine
Procédé de fabrication d'un rotor soudé de turbomachine

(43) Veröffentlichungstag der Anmeldung: 10.09.2003
(62) Teilanmeldung aus: 98811218.1
(73) Patentinhaber: Alstom Technology Ltd, 5400 Baden (CH)
(72) Erfinder: Endres, Wilhelm, 5453, Remetschwil (CH)

(56) Entgegenhaltungen:
- EP-B- 0 844 367
- GB-A- 1 549 070
- US-A- 3 876 335
- US-A- 4 063 062
- US-A- 5 507 620

## Beschreibung

### Technisches Gebiet

Die Erfindung bezieht sich auf ein Verfahren zur Herstellung eines geschweissten Rotors einer Strömungsmaschine gemäss dem Oberbegriff des Anspruchs 1.

### Stand der Technik

Ein gattungsgemässer geschweisster Rotor für eine Strömungsmaschine, bspw. für eine Gasturbinenanlage, ist in der europäischen Druckschrift EP-A1-0 844 367 beschrieben. Der Rotor weist zu Kühlzwecken Hohlkanäle auf, die sich umlaufend um die Rotorachse zwischen zwei miteinander verschweissten Rotorscheiben erstrecken. Auf die technische Notwendigkeit der um die Rotorachse umlaufenden Hohlkanäle sei auf die vorstehend genannte europäische Druckschrift verwiesen, auf die im übrigen hinsichtlich aller nicht weiter im Detail dargestellten Einzelheiten, die zum technischen Verständnis des dem geschweissten Rotor zugrundeliegenden Kühlsystems notwendig sind, verwiesen wird.

Zur peripheren Abdichtung der Hohlkanäle, die zu Kühlzwecken den vorstehend beschriebenen Rotor umlaufen, ist jeweils ein speziell ausgebildeter Einsatzring vorgesehen, der jeden Hohlkanal wenigstens teilweise einseitig begrenzt und über entsprechende Schweissnähte mit den Rotorscheiben fest verschweisst ist.

Die konstruktive Auslegung der Hohlraumgeometrie sowie die Gestalt der Einsatzringe ist derart gewählt, dass zur Herstellung der Schweissnähte mit konventionellen Schweisstechniken gearbeitet werden kann. Zwar entspricht dies bei der Produktion und Herstellung von geschweissten Rotoren dem Wunsch nach möglichst einfachen Herstellungstechniken und -bedingungen, doch erfordert die Herstellung der speziell an die Geometrie der Hohlkanäle angepassten Einsatzringe eine hohe Präzision und Ausrichtungsgenauigkeit während der Montage, wodurch die Herstellungskosten wiederum ein beachtliches Mass annehmen. Die Einsatzringe weisen zudem je einen Distanzsteg auf, der in das Innere des Hohlkanals hineinragt und die freie Ausbreitung des Kühlmediums innerhalb des Hohlkanals behindert. Diese Massnahmen sind aus Gründen einer vereinfachten Montage unter Verwendung konventioneller Schweisstechniken gewählt worden. Es bilden sich jedoch unweigerlich Toträume aus, in denen sich das Kühlmedium fangen bzw. ansammeln kann, wodurch Materialschäden nicht ausgeschlossen werden können.

### DARSTELLUNG DER ERFINDUNG

Der Erfindung liegt die Aufgabe zugrunde, ein Verfahren zur Herstellung eines geschweissten Rotors einer Strömungsmaschine derart weiterzubilden, dass zum einen die für die Montage des Rotors erforderlichen Einzelteile möglichst einfach und kostengünstig in der Herstellung und zum anderen innerhalb des zu verschweissenden Rotors komfortabel zu Verfügen sind. Insbesondere sollen die Vorteile, die man beispielsweise mit Hilfe des Elektronenstrahlschweissens erhält, mit dem erfindungsgemässen Verfahren vollständig genutzt werden können. Das Herstellverfahren soll zuverlässig mit einer höheren Prozessgeschwindigkeit a-beiten, als es bei den bisher bekannten Methoden für die Herstellung gattungsgemässer, geschweisster Rotoren, der Fall ist.

Die Lösung der der Erfindung zugrundeliegenden Aufgabe ist im Patentanspruch 1 angegeben. Den Erfindungsgedanken vorteilhaft weiterbildende Merkmale sind Gegenstand der Unteransprüche.

Das erfindungsgemässe Verfahren zur Herstellung eines geschweissten Rotors einer Strömungsmaschine, der durch rotorinterne Zu- und Abströmkanäle von einem Kühlmedium durchströmt wird und aus mehreren Rotorscheiben zusammengesetzt ist, die durch radial oder weitgehend radial zur Rotorachse verlaufende Schweissnähte miteinander verbunden werden und jeweils einen um die Rotorachse umlaufenden Hohlraum miteinander einschliessen, der die Schweissnähte derart unterbricht, dass eine rotorseitig zugewandte Schweissnaht unmittelbar an den Hohlraum angrenzt, ist durch die folgenden Verfahrensschritte ausgebildet:

Zwei unmittelbar aneinandergrenzende Rotorscheiben werden entlang ihrer gegenseitigen Berührflächen, vorzugsweise entlang einer Schweissnaht, miteinander fest verfügt, beispielsweise unter Verwendung konventioneller Schweisstechniken. Gleich dem vorstehend genannten Fall eines geschweissten Rotors gemäss der Lehre aus der europäischen Druckschrift EP-A1-0 844 367 schliessen die zwei benachbarte Rotorscheiben im zusammengefügten Zustand einen Hohlkanal ein, dessen periphere, der Rotorachse abgewandte Aussenseite, wenigstens teilweise offen ausgebildet ist. Die Rotorscheiben sind überdies derart ausgebildet, dass sie einen Spalt einschliessen, der sich rotorseitig abgewandt, unmittelbar an den Hohlraum anschliesst und in den ein, aus wenigstens zwei Teilelementen bestehendes Ringelement eingebracht wird. Beide Ringteile werden anschliessend mittels Elektronenstrahlschweissen an ihren Stossflächen innerhalb des Spaltes miteinander fest verfügt. Ebenso werden die Seitenflanken der in den Spalt eingefügten Teilelemente des Ringelementes mit den jeweiligen Rotorscheiben mittels Elektronenstrahlschweissens fest verschweisst.

Mit Hilfe des erfindungsgemässen Verfahrens ist es möglich, unter Anwendung der Elektronenstrahlschweisstechnik in nahezu einem einzigen Verfahrensschritt den-um die Rotationsachse umlaufenden Hohlkanal zwischen zwei zu verschwei-ssenden Rotorscheiben radial nach aussen abzudichten. Hierzu wird ein vorzugsweise zweigeteilter Ring von aussen in den offenen Spalt der beiden zu verschweissenden Rotorscheiben gelegt, wobei nachfolgend mit Hilfe eines Elektronenstrahls die Stossflächen der Ringteile miteinander verschweisst werden. Ebenso erfolgt ein Verschweissen der Seitenflanken der Ringelemente mit den entsprechenden Rotorscheiben. Dies ist unter Verwendung von Elektronenstrahlschweissen möglich, da mit Hilfe dieser Technik ein in die Tiefe des Materials einwirkender Schweissprozess gewährleistet ist.

Um den Schweissvorgang selbst zu optimieren, sind an den zu schweissenden Stellen Zentrierlippen vorgesehen, innerhalb derer der Schweissstrahl geführt wird.

Das vorstehend beschriebenen erfindungsgemässe Herstellverfahren betrifft eine vereinfachte Montage von geschweissten Rotoren, die innerhalb der Rotorwelle zu Kühlzwecken Kühlkanäle vorsehen, durch die Kühldampf getrieben wird. Von entscheidendem Vorteil ist das Zunutzemachen der mit der Elektronenstrahlschweisstechnik verbundenen Vorteile.

### KURZE BESCHREIBUNG DER FIGUREN

Die Erfindung wird nachstehend ohne Beschränkung des allgemeinen Erfindungsgedankens anhand von Ausführungsbeispielen unter Bezugnahme auf die Zeichnungen exemplarisch. Es zeigen:
- **Fig. 1**: Querschnitt durch einen erfindungsgemäss verschweissten Hohlkanal mittels Elektronenstrahlschweisstechnik und
- **Fig. 2**: schematisierte Darstellung einer Zentrierlippe.

Es werden nur die für die Erfindung wesentlichen Elemente dargestellt. Gleiche Elemente werden in verschiedenen Figuren gleich bezeichnet.

### WEGE ZUR AUSFÜHRUNG DER ERFINDUNG

Fig. 1 zeigt in stark schematisierter Darstellung einen Querschnitt durch die angrenzenden Bereiche zweier Rotorscheiben 1, 2 an den Hohlkanal 5, durch den ein Kühlmedium getrieben wird. Der Hohlkanal 5 wird einerseits durch die Rotorscheiben 1 und 2 begrenzt, die unter dem Hohlkanal 5 über eine Schweissnaht 3 fest miteinander verbunden sind. Links und rechts an den Hohlkanal 5 münden Kühlkanäle 4, die die Rotorscheiben 1 und 2 entsprechend durchsetzen und durch die Kühlmittel in den Hohlkanal 5 ein- bzw. ausgeleitet wird.

Zur Herstellung der in Fig. 1 dargestellten miteinander verschweissten Rotorscheiben 1 und 2 werden diese zunächst entlang der Schweissnaht 3 miteinander fest verfügt. Dieser Schweissvorgang kann entweder mit konventionellen Schweisstechniken oder mit Elektronenstrahlschweissen erhalten werden.

Der von den beiden Rotorscheiben 1 und 2 eingeschlossene Hohlraum 5 ist im Bereich 6 an seiner peripheren Aussenseite offen ausgestaltet. Die Rotorscheiben 1 und 2 schliessen zur rotorabgewandten Seite an den Hohlkanal angrenzend einen Spalt 7 ein, durch den zum Verschweissen der beiden Rotorscheiben 1 und 2 der für die Herstellung der Schweissnaht 3 bei Elektronenstrahlschweissung erforderliche Schweissstrahl gerichtet werden kann.

Im bereits zusammengefügten Zustand beider Rotorscheiben 1 und 2 entlang der Schweissnaht 3 wird radial von aussen ein vorzugsweise zweigeteiltes Ringelement 8 in den Spalt 7 eingelegt, das mittels Elektronenstrahlschweissen an seinen gegenüberliegenden Stossflächen 9 fest verschweisst wird. Ebenso vermag das Elektronenstrahlschweissen eine feste Verbindung entlang den Umfangsnähten 10 herzustellen und auf diese Weise eine feste Verbindung zwischen den Ringelementen 8 und den Rotorscheiben 1 und 2 herzustellen.

Um den Vorgang des Elektronenstrahlschweissens sicherer zu gestalten, insbesondere hinsichtlich der Herstellung sauberer Schweissnuten, werden entlang der zu verschweissenden Trennkanten sogenannte Zentrierlippen 11 vorgesehen, die zur Vermeidung von Durchschweissstellen dienen, die häufig mit Wulst- und Materialtröpfchenbildung unmittelbar an der Schweissnut verbunden sind.

In Figur 2 ist eine Detaildarstellung des unteren Endes der Umfangsnaht 10 gemäss Figur 1 dargestellt. Am unteren Ende der Umfangsnaht 10 der Rotorscheibe 1 ist ein kleiner, als Zentrierlippe 11 bezeichneter Vorsprung angebracht, der das Ringelement 8 an seiner Unterseite leicht überragt. Beim Schweissen wird die Zentrierlippe 11 nicht vollständig durchschweisst, wie es aus der Detaildarstellung gemäss Figur 2 hervorgeht. Typischerweise verbleibt ein Abstand δ zwischen Strahlende bzw. Schweissnahtende und Innenkontur von ca. 2-5 mm. Um axial gerichtete Spannungen auszugleichen, können überdies an sich bekannte Entlastungsnuten vorgesehen werden, um die mechanischen Beanspruchungen auf die einzelnen Schweissnuten zu reduzieren. Entlastungsnuten sind konkave Konturen, die sich unmittelbar an eine Schweissnahtüberhöhung anschliessen und einem geschmeidigen Übergang von der Schweissnaht an die Kontur des sich daran anschliessenden Formteil dienen.

Das vorstehend beschriebenen erfindungsgemässe Verfahren führt zu geschweissten Rotoren mit umlaufenden Hohlkanälen, in denen keine, das Kühlmedium innerhalb des Hohlraums beim Ausbreiten behindernde Flächenelemente vorgesehen sind.

### BEZUGSZEICHENLISTE

- 1: Rotorscheibe
- 2: Rotorscheibe
- 3: Schweissnaht
- 4: Kühlkanal
- 5: Hohlkanal
- 6: Offener Bereich des Hohlraums
- 7: Spalt
- 8: Ringelement
- 9: Stossfläche
- 10: Umfangsnaht
- 11: Zentrierlippe
- 18: Entlastungsnut

## Patentansprüche

1. Verfahren zur Herstellung eines geschweissten Rotors einer Strömungsmaschine, der durch rotorinterne Zu- und Abströmungskanäle von einem Kühlmedium durchströmt wird und aus mehreren Rotorscheiben (1, 2) zusammengesetzt ist, die durch radial oder weitgehend radial zur Rotorachse verlaufende Schweissnähte (3) miteinander verbunden werden und jeweils einen um die Rotorachse verlaufenden Hohlkanal (5) miteinander einschliessen, der die Schweissnähte (3) derart unterbricht, dass eine rotorseitig zugewandte Schweissnaht (3) unmittelbar an den Hohlkanal (5) angrenzt, wobei zwei unmittelbar aneinandergrenzende Rotorscheiben (1, 2) entlang wenigstens einer Naht (3), die sich ausgehend von dem Hohlkanal (5), der von beiden Rotorscheiben (1, 2) eingeschlossen wird, in Richtung Rotorachse erstreckt, miteinander verschweisst werden, wobei der rotorseitig abgewandte Bereich des Hohlkanals (5) an seiner peripheren Aussenseite (6) wenigstens teilweise offen ausgebildet ist und wobei beide Rotorscheiben (1, 2) einen Spalt (7) einschliessen, der sich rotorseitig abgewandt unmittelbar an den Hohlkanal (5) anschliesst und in den ein, aus wenigstens zwei Teilelementen bestehendes Ringelement (8) eingebracht wird, wobei die Teilelemente des Ringelementes (8) an ihren gegenüberliegenden Stossflächen (9) miteinander verfügt werden,
**dadurch gekennzeichnet, dass**
die Seitenflanken der wenigstens zwei Teilelemente des Ringelementes (8) mit den angrenzenden Rotorscheiben (1, 2) mittels flächigen Umfangsschweissnähten (10) miteinander verschweisst werden, die sich radial bis zur äusseren Rotoroberfläche erstrecken.

2. Verfahren nach Anspruch 1,
**dadurch gekennzeichnet, dass**
das Verfügen der Stossflächen (9) der Teilelemente des Ringelements (8) miteinander und/oder der Seitenflanken mit den Rotorscheiben (1, 2) mittels Elektronenstrahlschweissen durchgeführt wird.

3. Verfahren nach Anspruch 2,
**dadurch gekennzeichnet, dass**
zur Entlastung der beim Schweissen entstehenden Schweissnaht eine Entlastungsnut (18) eingearbeitet wird.

4. Verfahren nach Anspruch 2 oder 3,
**dadurch gekennzeichnet, dass**
an den Schweissstellen jeweils eine Zentrierlippe (11) eingearbeitet wird, die einen Vorsprung an der Nahtoberfläche beider zu verschweissenden Teile vorsieht, die vom Schweissstrahl ausgaspart wird.

5. Verfahren nach einem der Ansprüche 1 bis 4,
**dadurch gekennzeichnet, dass**
die ausgehend von dem Hohlkanal (5), der von beiden Rotorscheiben (1, 2) eingeschlossen wird, in Richtung Rotorachse erstreckende Schweissnaht (3) als Flächenschweissnaht ausgebildet wird.

## Claims

1. Method for the manufacture of a welded rotor of a fluid-flow machine, through which rotor a cooling medium flows through inflow and outflow passages inside the rotor and which is composed of a plurality of rotor discs (1, 2), which are connected to one another by welds (3) running radially or largely radially relative to the rotor axis and in each case enclose with one another a hollow passage (5), which runs around the rotor axis and interrupts the welds (3) in such a way that a weld (3) facing the rotor is directly adjacent to the hollow passage (5), wherein two rotor discs (1, 2) directly adjacent to one another are welded to one another along at least one weld (3), which extends in the direction of the rotor axis starting from the hollow passage (5), which is enclosed by both rotor discs (1, 2), wherein that region of the hollow passage (5) which faces away from the rotor is designed to be at least partly open at its peripheral outside (6), and wherein both rotor discs (1, 2) enclose a gap (7), which directly adjoins the hollow passage (5) on the side facing away from the rotor and into which a ring element (8) comprising at least two components is inserted, and wherein the components of the ring element (8) are joined to one another at their opposite abutting surfaces (9), **characterized in that** the side flanks of the at least two components of the ring element (8) are welded together to the adjacent rotor discs (1, 2) by means of areal circumferential welds (10) extending radially up to the outer rotor surface.

2. Method according to Claim 1, **characterized in that** the abutting surfaces (9) of the components of the ring element (8) are joined to one another and/or of the side flanks are joined to the rotor discs (1, 2) by means of electron-beam welding.

3. Method according to Claim 2, **characterized in that** a relief groove (18) is made in order to relieve the weld produced during the welding.

4. Method according to Claim 2 or 3, **characterized in that** a centring lip (11) is made in each case at the welding points, and this centring lip (11), which is left out by the welding beam, provides a projection at the weld surface of both parts to be welded.

5. Method according to one of Claims 1 to 4, **characterized in that** the weld (3) extending in the direction of the rotor axis starting from the hollow passage (5), which is enclosed by both rotor discs (1, 2), is formed as an areal surface weld.

## Revendications

1. Procédé pour fabriquer un rotor soudé d'une turbomachine, lequel est traversé par un fluide de refroidissement à travers des canaux d'amenée et de départ internes au rotor et se compose de plusieurs plateaux de rotor (1, 2) qui sont reliés entre eux par des cordons de soudure (3) qui s'étendent dans le sens radial ou pratiquement radial par rapport à l'axe du rotor et incluent entre eux à chaque fois un canal creux (5) qui s'étend autour de l'axe du rotor, lequel interrompt les cordons de soudure (3) de telle sorte qu'un cordon de soudure (3) dirigé vers le côté rotor est directement contigu au canal creux (5), deux plateaux de rotor (1, 2) directement contigus l'un à l'autre étant soudés entre eux le long d'au moins un cordon (3) qui s'étend en direction de l'axe du rotor en partant du canal creux (5) inclus entre les deux plateaux de rotor (1, 2), la zone à l'opposé du côté rotor du canal creux (5) étant réalisée au moins partiellement ouverte sur son côté extérieur périphérique (6) et les deux plateaux de rotor (1, 2) incluant une fente (7) qui, à l'opposé du côté rotor, se raccorde directement au canal creux (5) et dans laquelle est introduit un élément annulaire (8) composé d'au moins deux éléments partiels, les éléments partiels de l'élément annulaire (8) étant jointoyés entre eux au niveau de leurs surfaces d'about (9) opposées, **caractérisé en ce que** les flancs latéraux des au moins deux éléments partiels de l'élément annulaire (8) sont soudés ensemble avec les plateaux de rotor (1, 2) contigus au moyen de cordons de soudure circonférentiels plats (10) qui s'étendent dans le sens radial jusqu'à la surface extérieure du rotor.

2. Procédé selon la revendication 1, **caractérisé en ce que** le jointoiement des surfaces d'about (9) des éléments partiels de l'élément annulaire (8) entre elles et/ou des flancs latéraux avec les plateaux du rotor (1, 2) est réalisé au moyen du soudage par bombardement électronique.

3. Procédé selon la revendication 2, **caractérisé en ce qu'**une rainure de soulagement des contraintes (18) est usinée pour soulager le cordon de soudure produit lors du soudage.

4. Procédé selon la revendication 2 ou 3, **caractérisé en ce qu'**une lèvre de centrage (11) est à chaque fois usinée au niveau des points de soudure, laquelle prévoit sur la surface du cordon des deux pièces à souder une partie en saillie qui est réservée par le rayon de soudage.

5. Procédé selon l'une des revendications 1 à 4, **caractérisé en ce que** le cordon de soudure (3) sortant du canal creux (5), lequel est inclus entre les deux plateaux de rotor (1, 2), et s'étendant en direction de l'axe du rotor est réalisé sous la forme d'un cordon de soudure plat.
